# EUROPÄISCHE PATENTANMELDUNG

(11) **EP 4 699 764 A1**
(43) Veröffentlichungstag der Anmeldung: **25.02.2026**
(21) Anmeldenummer: 25189602.3
(22) Anmeldetag: 15.07.2025
(51) Int. Cl.: B27L 1/10, B27G 13/00

(54) **FRÄSKOPF ZUR PROFILIERUNG VON BAUMSTÄMMEN**

(30) Priorität: 19.08.2024 DE 102024123618
(71) Anmelder: Gebrüder Linck, Maschinenfabrik "Gatterlinck" GmbH & Co. KG, 77704 Oberkirch (DE)
(72) Erfinder: Haas, Albert, 77767 Appenweier (DE)
(74) Vertreter: LBP Lemcke, Brommer & Partner Patentanwälte mbB

(57) **Zusammenfassung**

Ein Fräskopf zur Profilierung von Baumstämmen besitzt zwei rotierende Bearbeitungswerkzeuge, deren Rotationsachsen bis auf gegebenenfalls abweichende Neigungswinkel der Bearbeitungswerkzeuge parallel zueinander verlaufen, wobei die Bearbeitungswerkzeuge zur Erzeugung jeweils einer umfangseitigen und einer stirnseitigen Bearbeitungsfläche ausgebildet sind und die Lage der umfangsseitigen Bearbeitungsflächen der beiden Bearbeitungswerkzeuge in Bezug auf einen zu bearbeitenden Baumstamm unabhängig vom jeweils anderen Bearbeitungswerkzeug einstellbar ist. Mit einem solchen einstellbaren Fräskopf kann eine variable Doppelstufe zum anschließenden Abtrennen zweier Seitenbretter auf jeder Stammseite erzeugt werden, die unabhängig voneinander aufgrund der Stammkontur optimiert sein können.

## Beschreibung

Die vorliegende Erfindung betrifft einen Fräskopf zur Profilierung von Baumstämmen. Außerdem betrifft die Erfindung ein Verfahren zum Erzeugen von Seitenbrettern von einem Baumstamm, bei dem der Baumstamm zunächst vierseitig angespant, anschließend Eckbereiche ausgefräst und mittels einer Säge durch die ausgefrästen Eckbereiche begrenzte Seitenbretter abgetrennt werden.

In der modernen Sägewerkstechnik werden Baumstämme vor dem Sägen zunächst optisch vermessen und anhand der dreidimensionalen Vermessungsdaten wird für jeden Baumstamm eine optimierte Schnittlösung ermittelt. Die eigentliche Bearbeitung des Baumstamms erfolgt dann während einer Vorschubbewegung. Der Baumstamm wird zunächst mittels sogenannter Spaner vierseitig angespant. Anschließend werden gegebenenfalls waldkantige Eckbereiche ausgefräst. Dies erfolgt mittels sogenannter Eckenfräser, wobei vier Fräsköpfe an den beiden Seiten jeweils oberhalb und unterhalb des zu erzeugenden Seitenbretts benötigt werden. Anschließend werden die von den ausgefrästen Eckbereichen begrenzten Seitenbretter durch einen Sägeschnitt abgetrennt. Das Sägen des Kantlings erfolgt hierbei in der Regel der Krümmung des Stamms folgend. Hierzu wird der vierseitig angespante und in Eckbereichen ausgefräste Baumstamm seiner Krümmung folgend durch eine Säge geführt. Ein entsprechendes Bearbeitungsverfahren ist beispielsweise in der EP 2 743 023 A1 beschrieben.

Sollen zwei Seitenbretter auf jeder Seite erzeugt werden, so werden diese entweder nacheinander durch Fräsen und Sägen des ersten Brettes und anschließendes Fräsen und Sägen des zweiten Brettes erzeugt. Alternativ können beide Seitenbretter in einem Sägeschritt abgetrennt werden. Dazu müssen aber vor dem Sägen zwei gestufte Eckbereiche an jeder Ecke ausgefräst werden, d.h. es wird ein erster Eckbereich mit einer ersten Maschine und anschließend ein zweiter Eckbereich mit einer zweiten Maschine ausgefräst.

Die beiden Fräsmaschinen werden also in Transportrichtung hintereinander angeordnet. Dementsprechend wird die Anlage länger und es müssen vor allem je nach Krümmungsverlauf der Baumstämme größere seitliche Auslenkungen der weiter von der Säge entfernten Fräsköpfe in Kauf genommen werden, da der Tangentialpunkt der Krümmungskurve des Stammes beim krümmungsfolgenden Sägen in der Säge liegen muss. Größere Verstellwege der Eckenfräser vorzusehen ist konstruktiv aufwändig und erhöht die Zeit, bis die Eckenfräser jeweils auf den nächsten Baumstamm eingestellt sind, was wiederum größere Stammabstände im Durchlauf erfordert und damit den Durchsatz der Anlage vermindert.

Vom Markt bekannt sind auch gestufte Fräsköpfe, bei denen zwei Messersätze in festem Abstand zueinander auf einem rotierenden Bearbeitungswerkzeug angeordnet sind, mit denen eine gestufte Eckenkontur an einem Baumstamm herausgefräst werden kann. Die Abstände der beiden Stufen ist hierbei jedoch fest vorgegeben, sodass nur Seitenbretter vorgegebener Stärke und mit vorgegebener Breitendifferenz erzeugt werden können. Dies vermindert die Flexibilität bei der Optimierung der Schnittlösung und verringert damit zugunsten eines höheren Durchsatzes die Holzausbeute. Um Seitenbretter mit anderen Abmessungen zu fräsen, muss die Anlage umgerüstet werden, was wiederum Stillstandzeiten zur Folge hat.

Eine Aufgabe der Erfindung besteht daher darin, eine Vorrichtung anzugeben, mit der zwei Seitenbretter pro Stammseite erzeugt werden können, die einen kompakten Aufbau der damit ausgerüsteten Anlage ermöglichen und mit der ein höherer Durchsatz ohne Verminderung der Holzausbeute erreicht werden kann. Eine weitere Aufgabe der Erfindung besteht darin, ein entsprechendes Verfahren zum Erzeugen von Seitenbrettern von einem Baumstamm anzugeben.

Die Aufgabe wird hinsichtlich der Vorrichtung gelöst durch einen Fräskopf mit den Merkmalen des Anspruchs 1 und hinsichtlich des Verfahrens durch die Merkmale des Anspruchs 12. Vorteilhafte Ausgestaltungen sind den abhängigen Ansprüchen zu entnehmen. Erfindungsgemäß besitzt ein Fräskopf zur Profilierung von Baumstämmen zwei rotierende Bearbeitungswerkzeuge, deren Rotationsachsen bis auf gegebenenfalls abweichende Neigungswinkel der Bearbeitungswerkzeuge parallel zueinander verlaufen, wobei die Bearbeitungswerkzeuge zur Erzeugung jeweils einer umfangseitigen und einer stirnseitigen Bearbeitungsfläche ausgebildet sind und die Lage der umfangsseitigen Bearbeitungsflächen der beiden Bearbeitungswerkzeuge in Bezug auf einen zu bearbeitenden Baumstamm unabhängig vom jeweils anderen Bearbeitungswerkzeug einstellbar ist. Mit einem solchen einstellbaren Fräskopf kann eine variable Doppelstufe zum anschließenden Abtrennen zweier Seitenbretter auf jeder Stammseite erzeugt werden, die unabhängig voneinander aufgrund der Stammkontur optimiert sein können.

Vorzugsweise kann zusätzlich vorgesehen sein, dass die beiden Bearbeitungswerkzeuge in Richtung ihrer Rotationsachsen gegeneinander verstellbar angeordnet sind, sodass auch die jeweilige Lage der stirnseitigen Bearbeitungsflächen in Bezug auf einen zu bearbeitenden Baumstamm unabhängig vom jeweils anderen Bearbeitungswerkzeug einstellbar ist. Somit können Seitenbretter mit unabhängig voneinander einstellbarer Brettstärke erzeugt werden.

Bei einer ersten bevorzugten Ausführungsform wird die Verstellbarkeit der Bearbeitungswerkzeuge dadurch erreicht, dass ein erstes der Bearbeitungswerkzeuge direkt und das zweite Bearbeitungswerkzeug über einen Exzenter an einem gemeinsamen Werkzeugträger gelagert sind. Die Lage der umfangsseitigen Bearbeitungsfläche des ersten Bearbeitungswerkzeugs in Bezug auf einen zu bearbeitenden Baumstamm ist hierbei durch Verstellung des Werkzeugträgers und die Lage der umfangsseitigen Bearbeitungsfläche des zweiten Bearbeitungswerkzeugs in Bezug auf den zu bearbeitenden Baumstamm durch Verdrehung des Exzenters oder des Werkzeugträgers einstellbar. Ein solcher Aufbau ist äußerst kompakt und benötigt wenige bewegte Teile, sodass der Fräskopf unanfällig für Verschmutzung ist und somit eine hohe Zuverlässigkeit aufweist.

Bei einer besonders vorteilhaften Weiterbildung erfolgt der Drehantrieb der beiden Bearbeitungswerkzeuge über ein gemeinsames Antriebsaggregat und die Bearbeitungswerkzeuge sind über ein innerhalb des Exzenters untergebrachtes Getriebe rotatorisch miteinander gekoppelt. Hierdurch ergibt sich eine besonders einfache und kompakte Konstruktion und es wird nur ein Antriebsaggregat benötigt.

Vorzugsweise können durch den Exzenter die Rotationsachsen der beiden Bearbeitungswerkzeuge parallel zueinander verlaufen, jedoch gegeneinander versetzt angeordnet sein. Durch Drehung des Exzenters um eine Mittelachse, die insbesondere identisch mit der Drehachse des ersten Bearbeitungswerkzeugs sein kann, ist hierdurch die Lage der umfangsseitigen Bearbeitungsfläche des zweiten Bearbeitungswerkzeugs einstellbar.

Bei einer bevorzugten Ausführungsform ist das erste Bearbeitungswerkzeug von einer Hohlwelle getragen, die um den Exzenter herum drehbar gelagert ist. Hierbei kann insbesondere vorgesehen sein, dass der Exzenter von einer Exzenterwelle getragen wird, die innerhalb einer ersten Nabe verläuft, an der die Hohlwelle (16) drehbar gelagert ist, vorzugsweise bei dem die Exzenterwelle mit der ersten Nabe drehfest jedoch axial verschieblich gekoppelt.

Bei einer weiteren bevorzugten Ausführungsform weist der Exzenter einen zylindrischen Kopfbereich auf, der gegenüber der Exzenterwelle versetzt angeordnet ist. Die Drehachse des zweiten Bearbeitungswerkzeugs verläuft hierbei durch die Mittelachse des zylindrischen Kopfbereich.

Bei einer besonders bevorzugten Weiterbildung der Erfindung erfolgt der Drehantrieb der beiden Bearbeitungswerkzeuge synchronisiert und die Bearbeitungswerkzeuge sind jeweils in Werkzeugsegmente unterteilt, wobei die Werkzeugsegmente der beiden Bearbeitungswerkzeuge einander kämmen. Durch den synchronisierte Drehantrieb kommen die miteinander verschränkten Werkzeugsegmente einander nicht in die Quere, sodass die Bearbeitungswerkzeuge zur variablen Einstellung der Fräsgeometrie gegeneinander verfahren werden können. Neben einem kompakten Aufbau ermöglicht dies einen großen Verstellbereich der Bearbeitungswerkzeuge. Während eine Synchronisierung der separaten Drehantriebe für die Bearbeitungswerkzeuge grundsätzlich möglich wäre, kann die Synchronizität jedoch insbesondere wie oben ausgeführt durch einen gemeinsamen Drehantrieb bei rotatorischer Kopplung der Bearbeitungswerkzeuge erzielt werden.

Bei gleicher Anzahl an Werkzeugsegmenten können die Bearbeitungswerkzeuge mit derselben Winkelgeschwindigkeit angetrieben werden. Bei unterschiedlicher Anzahl an Werkzeugsegmenten steht die Winkelgeschwindigkeiten der beiden Bearbeitungswerkzeuge im umgekehrten Verhältnis zu der Anzahl an Werkzeugsegmenten je Bearbeitungswerkzeuge. Das Verhältnis der Winkelgeschwindigkeiten lässt sich leicht durch eine entsprechende Getriebeübersetzung bei der rotatorischen Kopplung der Bearbeitungswerkzeuge realisieren.

In einer Weiterbildung kann das Getriebe einen Hohlradflansch mit einer Innenverzahnung aufweisen, der mit der Hohlwelle verbunden ist. Ein in die Innenverzahnung eingreifendes Zahnrad treibt über eine Getriebewelle ein zweites Hohlrad an, das mit einer zweiten Nabe verbunden ist, welche das zweite Bearbeitungswerkzeug trägt.

Bei einer bevorzugten Ausführung weisen die beiden Bearbeitungswerkzeuge unterschiedliche Durchmesser auf und die Drehachse des zweiten, durchmesserkleineren Bearbeitungswerkzeugs läuft innerhalb der Querschnittsfläche des ersten, durchmessergrößeren Bearbeitungswerkzeugs und zu dessen Drehachse versetzt. Hierdurch lassen sich sehr einfach und bei kompaktem Aufbau einstellbare Stufengeometrien erreichen.

Zweckmäßigerweise kann vorgesehen sein, dass die Werkzeugsegmente der beiden Bearbeitungswerkzeuge jeweils mindestens ein umfangsseitig angeordnetes Hackmesser sowie ein stirnseitig angeordnetes Kreissägesegment umfassen. Mit umfangsseitigen Hackmessern kann eine saubere umfangsseitige Bearbeitungsfläche und mit den Kreissägesegmenten eine stirnseitige Bearbeitungsfläche ohne Ausrisse am Holz erzeugt werden.

Bei den stirnseitig angeordneten Kreissägesegmenten kann zur Erhöhung der Standzeit vorgesehen sein, dass die Länge einiger Zähne eines Segments, also der radiale Abstand der Sägezahnspitzen zur Drehachse des Fräskopfs innerhalb der Sägesegmente, gegen die Drehrichtung zunimmt. Somit müssen die vorderen Zähne nicht die höchste Schnittleistung erzielen und verschleißen daher nicht vorzeitig.

In Umfangsrichtung können die Werkzeugsegmente der Bearbeitungswerkzeuge zwei oder mehr in Radialrichtung und in Axialrichtung versetzt angeordnete Hackmesser aufweisen, deren Schneidbereiche sich überlappen oder zumindest aneinander angrenzen. Somit wird die Schneidleistung auf mehrere Hackmesser verteilt, was ebenfalls deren Standzeit erhöht und einen größeren Bearbeitungsbereich ermöglicht. Außerdem können durch die Geometrie der Hackmesser Hackschnitzel mit vorgegebenen geometrischen Anforderungen erzeugt werden, die in verschiedenen industriellen Anwendungen weiterverarbeitet werden können und somit einen zusätzlichen Nutzwert haben. Die Dicke der Hackschnitzel ergibt sich dabei aus Vorschub des Baumstammes, der Anzahl der Hackmesser in Umfangsrichtung und der Drehzahl des Fräskopfes.

Erfolgt der Drehantrieb der Bearbeitungswerkzeuge über ein gemeinsames Antriebsaggregat, so kann die Kraftübertragung von dem gemeinsamen Antriebsaggregat auf eines der beiden Bearbeitungswerkzeuge über einen Antriebsriemen erfolgen. Ein Riemenantrieb ermöglicht hohe Drehmomente, ist einfach und robust und wenig anfällig für Verschmutzung. Alternativ wäre natürlich auch eine andere Art der Kraftübertragung wie etwa durch eine Antriebskette oder auch ein Direktantrieb möglich.

Bei dem erfindungsgemäßen Verfahren zum Erzeugen von Schnittholz wird der Baumstamm zunächst vierseitig angespant, anschließend werden Eckbereiche ausgefräst und mittels einer Säge werden durch die ausgefrästen Eckbereiche begrenzte Seitenbretter abgetrennt. Erfindungsgemäß werden bei dem Frässchritt unter Verwendung von Fräsköpfen der vorstehend beschriebenen Art gestufte Eckbereiche ausgefräst und in dem anschließenden Sägeschritt werden zwei durch die gestuften Eckbereiche begrenzte Seitenbretter an jeder Seite des Baumstammes abgetrennt. Dabei wird für jeden Baumstamm die Lage der umfangsseitigen Bearbeitungsflächen der beiden Bearbeitungswerkzeuge jedes Fräskopfes in Bezug auf einen zu bearbeitenden Baumstamm unabhängig vom jeweils anderen Bearbeitungswerkzeug des Fräskopfes eingestellt.

Vorzugsweise wird der Baumstamm vor oder nach dem Spanen optisch dreidimensional Vermessen und anhand der Vermessungsdaten eine optimierte Schnittlösung ermittelt, welche die Seitenbretter umfasst. Die Einstellung der Lage der umfangsseitigen Bearbeitungsflächen der Fräsköpfe erfolgt dann auf die für die Seitenbretter in der Schnittlösung ermittelten Maße.

Bei einer bevorzugten Weiterbildung wird der Baumstamm mittels verstellbarer Transport- und Führungswalzen seinem Krümmungsverlauf folgend durch die Säge geführt wird. Dabei werden die Fräsköpfe während des Durchlaufs des Baumstammes derart mitgeführt, dass die entstehende Fräskontur dem Verlauf der im Rahmen der Schnittlösung ermittelten Seitenbretter entspricht. Durch den krümmungsfolgenden Einschnitt wird die Ausbeute erheblich gesteigert. Damit der Tangentialpunkt der Einschnittkurve in der Säge liegt und somit Querkräfte auf die Sägeblätter reduziert sind, werden die Fräsköpfe während des Durchlaufs des Baumstammes mitgeführt. Hierdurch lassen sich nicht nur parallel zur Stammachse orientierte Seitenbretter, sondern auch schräg zum Stammverlauf orientierte Seitenbretter oder Seitenbretter mit einer vorberechneten Längsbiegung über ihre schmale Seite (Crook) erzeugen.

Der Frässchritt unter Verwendung erfindungsgemäßer Fräsköpfe kann sowohl vor Abtrennen von Seitenwarebrettern im Vorschnitt, oder vor Zerteilen des Stammes in Haupt- und Seitenwarebretter im Nachschnitt oder in beiden Fällen ausgeführt werden. Mit anderen Worten kann durch die erfindungsgemäßen Fräsköpfe der Stamm sowohl zum Erzeugen von zwei Vorschnitt-Seitenbrettern pro Seite als auch von zwei Seitenbrettern pro Seite im Nachschnitt profiliert werden.

Weitere Vorteile und Eigenschaften ergeben sich aus der nachfolgenden Beschreibung von Ausführungsbeispielen anhand der Figuren. Es zeigt:
- Figur 1: eine isometrische Ansicht eines Fräskopfes mit zugehörigem Antriebsaggregat in einem erfindungsgemäßen Ausführungsbeispiel mit exzentrisch gelagertem inneren Bearbeitungswerkzeug,
- Figur 2: eine Draufsicht auf den Fräskopf aus Figur 1,
- Figur 3: eine Schnittzeichnung entlang der Linie A - A in Figur 2,
- Figur 4: eine isometrische Ansicht des auseinandergenommenen Fräskopfes aus Figur 1 mit dessen äußerem rotierenden Bearbeitungswerkzeug,
- Figur 5: eine isometrische Ansicht des in Figur 4 demontierten inneren rotierenden Bearbeitungswerkzeugs mit dem Exzenter, auf dem dieses gelagert ist,
- Figur 6: eine isometrische Darstellung eines in dem Exzenter aus Figur 5 aufgenommenen Getriebes zur rotatorischen Kopplung der beiden Bearbeitungswerkzeuge des Fräskopfes,
- Figur 7: eine isometrische Ansicht eines Fräskopfes mit zugehörigem Antriebsaggregat in einem zweiten Beispiel mit separaten Werkzeugträgern für dessen zwei Bearbeitungswerkzeuge,
- Figur 8: eine Draufsicht auf den Fräskopf aus Figur 7,
- Figur 9: eine Schnittzeichnung entlang der Linie A - A in Figur 8,
- Figur 10: eine isometrische Ansicht des demontierten inneren Bearbeitungswerkzeugs des Fräskopfes aus Figur 7 mit zugehörigem Werkzeugträger und einer Gelenkwelle zur rotatorischen Kopplung der Bearbeitungswerkzeuge,
- Figur 11: eine isometrische Ansicht des Fräskopfes aus Figur 8 ohne das demontierte innere Bearbeitungswerkzeug aus Figur 10,
- Figur 12: eine rückwärtige Ansicht des teildemontierten Fräskopfes aus Figur 11,
- Figur 13: eine vereinfachte Schemazeichnung zur Erläuterung des Funktionsprinzips des zweiten Beispiels;
- Figur 14: eine vereinfachte Schemazeichnung zur Erläuterung des Funktionsprinzips des erfindungsgemäßen Ausführungsbeispiels;
- Figuren 15 und 16: eine vereinfachte Schemazeichnung in Front- und Seitenansicht zur Erläuterung einer optionalen Werkzeugneigung.

Bei dem in den Figuren 1 bis 6 dargestellten ersten Ausführungsbeispiel besitzt ein Fräskopf 10 ein erstes, äußeres rotierendes Bearbeitungswerkzeug 12 und ein zweites, inneres rotierendes Bearbeitungswerkzeug 14, welches durchmesserkleiner ist als das äußere Bearbeitungswerkzeug 12.

Das äußere Bearbeitungswerkzeug 12 wird von einer Hohlwelle 16 getragen, die über einen Antriebsriemen 18 von einem Antriebsmotor 20 angetrieben wird und das Bearbeitungswerkzeug 12 so im Betrieb in Rotation versetzt. In einer hier nicht gezeigten alternativen Ausführungsform ist es auch denkbar, anstelle eines Antriebsriemens 18 ein alternatives Element zur Kraft- und Bewegungsübertragung zu verwenden oder den Antriebsmotor 20 derart anzuordnen, dass dieser die Hohlwelle 16 unmittelbar antreibt.

Die Hohlwelle 16 ist an einem Werkzeugträger 22 drehbar gelagert. Der Werkzeugträger ist in an sich bekannter Weise über Linearaktuatoren und entsprechende Führungen (nicht gezeigt) in x- und z-Richtung verstellbar, wobei die y-Richtung die Transportrichtung eines zu bearbeitenden Baumstammes darstellt.

Im Inneren der Hohlwelle 16 befindet sich ein Exzenter 24 (Fig. 5), gegen den die Hohlwelle 16 drehgelagert ist. Dieser trägt das innere Bearbeitungswerkzeug 14. Der Exzenter 24 ist auf einem mit Außenverzahnung versehenen Drehkranz 26 befestigt, der über ein Ritzel 28 von einem Stellmotor (Servomotor) 30 gedreht werden kann. In hier nicht gezeigter Weise wäre ist auch denkbar, den Exzenter 24 nicht über den Drehkranz 26 und den Stellmotor 30 zu drehen, sondern mittels eines grundsätzlich beliebigen anderen Stellmittels. Zum Beispiel kommt ein Hebelelement in Betracht, welches anstelle des Drehkranzes 26 mit dem Exzenter 24 verbunden ist und mittels eines servohydraulischen Stellzylinders aktuierbar ist.

Bei den beiden Bearbeitungswerkzeuge 12, 14 handelt es sich um Fräsereinheiten des Fräskopfes. Diese sind jeweils in drei Werkzeugsegmente 12a, 12b, 12c und 14a, 14b, 14c unterteilt. Die Werkzeugsegmente 12a, 12b, 12c des äußeren Bearbeitungswerkzeugs 12 besitzen jeweils drei radial und axial versetzt in Umfangsrichtung angeordnete Hackmesser 13a und ein stirnseitiges Kreissägesegment 13b. Bei Einsatz an einem Baumstamm erzeugt das Bearbeitungswerkzeug 12 über also die Kreissägesegmente 13b eine stirnseitige Bearbeitungsfläche und über die umfangsseitigen Hackmesser 13a eine umfangsseitige Bearbeitungsfläche, die senkrecht zueinander orientiert sind. In hier nicht gezeigter Weise können anstelle dreier Werkzeugsegmente 12a, 12b, 12c bzw. 14a, 14b, 14c auch weniger oder mehr Werkzeugsegmente vorgesehen sein, die umfangsseitig verteilt sind, insbesondere in einer Anzahl zwischen zwei und acht, sodass beispielhaft also auch sechs Werkzeugsegmente vorhanden sein können. Auch ist denkbar, dass auch weniger oder mehr als drei Hackmesser 13a je Werkzeugsegment 12a, 12b, 12c bzw. 14a, 14b, 14c vorgesehen sind.

Entsprechend besitzen auch die Werkzeugsegmente 14a, 14b, 14c des inneren Bearbeitungswerkzeugs 14 jeweils zwei radial und axial versetzt in Umfangsrichtung angeordnete Hackmesser 15a und ein stirnseitiges Kreissägesegment 15b, die bei Einsatz an einem Baumstamm eine stirnseitige und eine hierzu senkrechte umfangsseitige Bearbeitungsfläche erzeugen.

In der Draufsicht von Figur 2 sind die Werkzeugsegmente bzw. deren stirnseitige Kreissägesegmente gut zu erkennen. Es wird auch ersichtlich, dass durch den Exzenter 24 die Drehachsen der beiden Bearbeitungswerkzeuge 12, 14 parallel zueinander verlaufen jedoch gegeneinander versetzt angeordnet sind. Stellt man sich einen Baumstamm beispielsweise entlang des Pfeils T vor, so dringen die Werkzeugsegmente des äußeren Bearbeitungswerkzeugs 12 tiefer in den Stamm ein, als die weiter entfernten Werkzeugsegmente des Bearbeitungswerkzeugs 14, sodass zwei abgestufte Ecken in den Baumstamm gefräst werden. Durch Drehen des Exzenters 24 wird die Drehachse näher zum Baumstamm, der entlang der Pfeillinie T durchläuft, verstellt, sodass der Abstand der umfangsseitigen Bearbeitungsflächen am Baumstamm sich verringert. Die Einschnitttiefe des äußeren Bearbeitungswerkzeugs 12 kann somit durch Verstellung des Werkzeugträgers 22 eingestellt werden, die Einschnitttiefe des inneren Bearbeitungswerkzeugs 14 durch zusätzliches Verdrehen des Exzenters 24 über den Drehkranz 26.

Alternativ zur Verdrehung des Exzenters 24 kann natürlich auch der ganze Werkzeugträger 22 mit oder ohne das Antriebsaggregat 20 gedreht werden, was zwar technisch aufwändiger zu realisieren wäre, jedoch denselben Effekt einer Relativverdrehung des Exzenters zum Baumstamm hätte.

In der Schnittzeichnung in Figur 3 ist zu erkennen, wie die Hohlwelle 16 um den Exzenter 24 herum gelagert ist. Auf dem Drehkranz 26 sitzt eine Nabe 32. Um diese herum ist die Hohlwelle 16 über zwei axial beabstandete Lager 34 drehbar gelagert. Der Antriebsriemen 18 läuft um die Hohlwelle und eine Riemenscheibe 19, die von dem Antriebsmotor 20 angetrieben ist, um die Hohlwelle 16 in Rotation zu versetzen. Der Antriebsmotor 20, auf dessen Details es hier nicht ankommt, ist im Schnitt der Einfachheit halber durchgehend schraffiert gezeichnet. Das Ende der Hohlwelle 16 trägt eine Werkzeugaufnahme 17, auf der das äußere Bearbeitungswerkzeug 12 angebracht ist.

Innerhalb der Nabe verläuft die Welle 24a des Exzenters 24. Diese ist mit der Nabe 32 drehfest jedoch axial verschieblich gekoppelt. Der zylindrische Kopfbereich 24b des Exzenters 24 ist gegenüber der Achse der Exzenterwelle 24a versetzt angeordnet, sodass sich durch Drehung der Exzenterachse durch die Exzenterbewegung eine Einstellung des Abstandes des Exzenterkopf 24b zu einem zu bearbeitenden Baumstamm ergibt. Auf dem Exzenter 24 ist eine Nabe 36 angeordnet auf der mit zwei Wälzlagern 38 das obere bzw. innere Bearbeitungswerkzeug 14 drehbar gelagert ist.

Der Drehantrieb des inneren Bearbeitungswerkzeugs 14 erfolgt über ein in den Figuren 6 und 7 näher dargestelltes Getriebe 40, das im Inneren des Exzenters 16 untergebracht ist. Dieses umfasst einen Hohlradflansch 41, der mit der Hohlwelle 16 z.B. über eine Passfeder verbunden über eine Dichtung 41a gegen diese gedichtet ist. Der Hohlradflansch 41 besitzt eine Innenverzahnung, in die ein erste Zahnrad 42 eingreift. Dieses ist über eine Getriebewelle 43 mit einem zweiten Zahnrad 44 verbunden, welches ein Hohlrad 45 antreibt, das mit der Nabe 36 verbunden ist. Somit erfolgt der Drehantrieb des inneren Bearbeitungswerkzeugs 14 synchronisiert mit dem äußeren Bearbeitungswerkzeug 12.

In den Figuren 4 und 5 ist der Fräskopf auseinandergenommen gezeigt. In Figur 4 ist lediglich die Hohlwelle 16 mit dem äußeren Bearbeitungswerkzeug 12 und dem Werkzeugträger 22, sowie der Drehkranz 26 und der Stellmotor 30 nebst Ritzel 28 dargestellt. Der Exzenter 24 mit Getriebe 40 und dem inneren Bearbeitungswerkzeug 14 ist hier demontiert. Diese Einheit ist in Figur 5 dargestellt. In Figur 4 erkennt man, dass die Werkzeugsegmente 12a, 12b, 12c jeweils durch größere umfangsseitige Lücken getrennt sind. Diese sind größer als die Breite der Hackmesser 13a der in Figur 5 dargestellten Werkzeugsegmente 13a, 13b, 13c des inneren Bearbeitungswerkzeugs 13. Dies erlaubt es, dass die Werkzeugsegmente 13,a, 13b, 13c in die Lücken zwischen die Segmente 12a, 12b, 12c eintauchen können, sodass die Werkzeugsegmente 12a, 12b, 12c, 14a, 14b, 14c der beiden Bearbeitungswerkzeuge 12, 14 bei synchronisierter Drehbewegung einander kämmen.

Die beiden Bearbeitungswerkzeuge 12, 14 können somit in einem gewissen Einstellbereich gegeneinander und ineinander hinein verstellt werden. Zu diesem Zweck ist der Exzenter 24 in Axialrichtung beweglich ausgeführt und mit der Kolbenstange 47 eines Hydraulikzylinders 46 verbunden. Der Hydraulikzylinders 46 dient somit als Linearantrieb, um die Bearbeitungswerkzeuge 12, 14 durch axiale Verstellung des Exzenters gegeneinander zu verstellen. Auf diese Weise lässt sich auch die jeweilige Lage der stirnseitigen Bearbeitungsflächen der Bearbeitungswerkzeuge 12, 14 in Bezug auf einen zu bearbeitenden Baumstamm unabhängig vom jeweils anderen Bearbeitungswerkzeug einstellen, nämlich die stirnseitige Bearbeitungsfläche des äußeren Bearbeitungswerkzeugs 12 durch Verstellung des Werkzeughalters 22 und die stirnseitige Bearbeitungsfläche des inneren Bearbeitungswerkzeugs 14 durch axiale Verstellung des Exzenters 24 über den Hydraulikzylinder 46.

Eine zweites, derzeit nicht beanspruchtes Beispiel für einen Fräskopf 100 mit zwei rotierenden Bearbeitungswerkzeugen 112, 114 ist in den Figuren 7 bis 12 dargestellt und wird zum besseren Verständnis der Erfindung nachfolgend erläutert. Der äußere Fräskopf 112 ist in einem Gehäuse 116 drehbar gelagert. Das Gehäuse 116 ist über eine Schienenführung 120a, 120b (siehe Figur 12) an einem ersten Werkzeugträger 122 verstellbar gelagert.

Angetrieben wird der äußere Fräskopf 112 über eine mit Riemenscheibe 119 versehene Welle 118, die von einem Antriebsmotor 124 über einen Antriebsriemen 121 angetrieben wird. Da die Welle 118 bei Verstellung des Gehäuses 116 eine Längenänderung erfährt, kann diese durch eine Gelenkwelle oder eine Vielkeilwelle mit axial verschiebbarer Zahnnabe realisiert werden. Eine Gelenkwelle müsste hierbei an sich keinen Winkelversatz sondern wie gesagt lediglich eine Längenänderung ausgleichen, bietet jedoch den Vorteil, dass die geforderten Toleranzen zwischen Riemenscheiben 119 und der Aufnahme des Bearbeitungswerkzeugs 112 weniger eng toleriert sein müssen.

Statt des Gehäuses 116 könnte natürlich auch der ganze Werkzeugträger 122 mitsamt dem Antriebsmotor 124 verstellt werden. Auf einen Längenausgleich der Welle 118 könnte dann verzichtet werden. Allerdings müsste dabei eine wesentlich höhere Masse bewegt werden, was entsprechend mehr Antriebsenergie oder längere Verstellzeiten benötigt.

Das innere Bearbeitungswerkzeug 114 ist an einem Lagerträger 126 gelagert. Dieser ist über eine Schienenführung 128a, 128b an einem zweiten Werkzeugträger 130 in x-Richtung verstellbar gelagert. Der zweite Werkzeugträger 130 ist wiederum über eine Schienenführung 132a, 132b in z-Richtung längsbeweglich an dem Gehäuse 116 befestigt. Über entsprechende Linearantriebe 134, 136 (siehe Figur 8) kann der Lagerträger 126 gegenüber dem zweiten Werkzeugträger 130 in x-Richtung und der zweite Werkzeugträger 130 gegenüber dem Gehäuse 116 in z-Richtung verstellt werden. Somit kann das innere Bearbeitungswerkzeug 114 unabhängig von der Position des äußeren Bearbeitungswerkzeugs 112 innerhalb eines Verstellbereichs beliebig positioniert werden.

Die Positionierung des äußeren Bearbeitungswerkzeugs 112 erfolgt durch externe Positionierung des Werkzeugträgers 122 in x-Richtung sowie durch Verstellung des Gehäuses 116 gegenüber dem Werkzeugträger 122 in z-Richtung durch entsprechend Linearantriebe (nicht gezeigt).

Der Antrieb des inneren Bearbeitungswerkzeugs 114 erfolgt durch rotatorische Kopplung mit dem äußeren Bearbeitungswerkzeug 112. Wie in der Schnittzeichnung in Figur 9 zu erkennen, treibt die Welle 118 einen Flansch 138 an, der über das Lager 140 in dem Gehäuse 116 drehbar gelagert ist. Zu seinem Ende hin erweitert sich der drehbare Flansch 138 und trägt eine Werkzeugaufnahme 142, an der die Werkzeugsegmente 112a, 112b, 112c des äußeren Bearbeitungswerkezeugs 112 angeordnet sind. Wie im ersten Ausführungsbeispiel umfassen die Werkzeugsegmente 112a, 112b, 112c jeweils drei radial und axial versetzt in Umfangsrichtung angeordnete Hackmesser 113a und ein stirnseitiges Kreissägesegment 113b.

Auch das innere Bearbeitungswerkzeug 114 ist wie im ersten Ausführungsbeispiel in drei Werkzeugsegmente 114a, 114b, 114c unterteilt, die jeweils zwei versetzt angeordnete Hackmesser 115a und ein stirnseitiges Kreissägesegment 115b umfassen. Diese werden von einer Werkzeugaufnahme 144 getragen, die drehbar um eine am Lagerträger 126 angeordnete Nabe 146 gelagert ist. Die rotatorische Kopplung der Werkzeugaufnahme 144 des inneren Bearbeitungswerkzeugs 114 mit dem drehbaren Flansch 138, der das äußere Bearbeitungswerkzeug 112 trägt, erfolgt durch eine in Figur 9 schräg innerhalb des Flansches 138 verlaufende Gelenkwelle 148. Die Gelenkwelle 148 umfasst zwei Kreuz- oder Kugelgelenke 148a, 148b zum Winkelausgleich und ein die Kreuz- oder Kugelgelenke 148a, 148b verbindendes Schiebestück zum Längenausgleich. Sie gleicht einen durch Verstellung des Lagerträgers 126 einstellbaren Versatz zwischen den Drehachsen von äußerem und innerem Bearbeitungswerkzeug 112, 114 aus und ermöglicht außerdem einen Längenausgleich bei Verstellung des Werkzeugträgers 130 in z-Richtung gegenüber dem Werkzeugträger 122 bzw. dem auf diesem beweglich gelagerten Gehäuse 116.

Wie auch im ersten Ausführungsbeispiel sorgt die rotatorische Kopplung der Bearbeitungswerkzeuge 112, 114 hier mittels der Gelenkwelle 148 für eine synchronisierte Drehbewegung, sodass die Werkzeugsegmente 112a, 112b, 112c, 114a, 114b, 114c der beiden Bearbeitungswerkzeuge 112, 114 einander kämmen können. Die beiden Bearbeitungswerkzeuge 112, 114 können somit auch hier in einem gewissen Einstellbereich gegeneinander und ineinander hinein verstellt werden.

Das Fräswerkzeug des zweiten Beispiels ist dadurch gekennzeichnet, dass die beiden Bearbeitungswerkzeuge 112, 114 an getrennten Werkzeugträgern 122, 130 gelagert sind, und die Lage der umfangsseitigen Bearbeitungsfläche jedes der beiden Bearbeitungswerkzeuge 112, 114 in Bezug auf einen zu bearbeitenden Baumstamm durch Verstellung des zugehörigen Werkzeugträgers 122, 130 einstellbar ist.

Gemäß einer Weiterbildung erfolgt bei dem Fräskopf 100 des zweiten Beispiels der Drehantrieb der beiden Bearbeitungswerkzeuge 12, 14 über ein gemeinsames Antriebsaggregat 124 und die Bearbeitungswerkzeuge 112, 114 sind über eine Gelenkwelle 148 rotatorisch miteinander gekoppelt.

Anhand Figur 13 soll nochmals das Funktionsprinzip, das dem zweiten Beispiel zugrunde liegt, erläutert werden. Der Fräskopf 200 besitzt zwei drehbare Bearbeitungswerkzeuge 201, 202, ein inneres und ein äußeres. Das äußere Bearbeitungswerkzeug 201 ist an einem ersten Werkzeugträger 203 gelagert, das innere Bearbeitungswerkzeug ist an einen zweiten, separaten Werkzeugträger 204 gelagert. Beide sind unabhängig von einander in x- und z-Richtung verstellbar. Über eine Gelenkwelle 205 sind die beiden Bearbeitungswerkzeuge rotatorisch gekoppelt, sodass beide über einen Antriebsmotor angetrieben werden können, der mit einem der beiden Bearbeitungswerkzeuge gekoppelt ist.

Außerdem ist schematisch ein vierseitig gespanter Baumstamm 206, ein sogenannter "Kantling" gezeigt, der gegebenenfalls noch waldkantige Bereiche aufweist, die mit dem erfindungsgemäßen Fräskopf ausgefräst werden, um anschließend sogenannte Seitenbretter abzutrennen. Der Baumstamm 206 wird hier gegen den Fräskopf 200 in eine Richtung aus der Zeichnungsebene heraus (y-Richtung) transportiert, also am ortsfesten Fräskopf 200 und dessen Bearbeitungswerkzeugen 201, 202 vorbeigeführt. Jedes der Bearbeitungswerkzeug 201, 202 fräst ein Eckprofil mit zwei senkrechten Bearbeitungsflächen aus dem Baumstamm 206. An den senkrechten Kanten jedes der Eckprofile kann anschließend mit einem Sägeschnitt jeweils ein Seitenbrett abgetrennt werden.

Jedes der Eckprofile weist eine in Bezug auf das jeweilige Bearbeitungswerkzeug 201, 202 umfangseitige Bearbeitungsfläche 207, 208 sowie eine stirnseitige Bearbeitungsfläche 209, 210 auf. Die Positionen der Eckbereiche sind unabhängig von einander einstellbar. Hierzu sind beide Werkzeugträger 203, 204 in x- und z-Richtung einstellbar. Durch Verstellung in x-Richtung (in der Zeichnung senkrecht) wird die Breite und die Lage des Seitenbrettes bezüglich des Baumstamms 206 festgelegt, durch Verstellung in z-Richtung (waagerecht in der Zeichnung) die Brettstärke. Eine Verstellung in x-Richtung kann auch während des Durchlaufs eines Baumstamms 206 gesteuert erfolgen. Auf diese Weise kann ein Seitenbrett mit zur Stammachse schrägem Verlauf oder ein über seine lange Schmalseite gekrümmtes Seitenbrett (crook) erzeugt werden, um z.B. die Holzausbeute in Abhängigkeit einer Stammkrümmung zu optimieren.

In Figur 14 ist eine vergleichbare Schemadarstellung gezeigt, anhand der das dem ersten, erfindungsgemäßen Ausführungsbeispiel zugrundeliegende Funktionsprinzip nochmals zusammengefasst werden soll. Der dort gezeigte Fräskopf 220 weist wieder ein erstes, äußeres Bearbeitungswerkzeug 221 und ein zweites inneres Bearbeitungswerkzeug 222 auf. Diese sind exzentrisch zueinander gelagert und rotatorisch gekoppelt, sodass lediglich das äußere Bearbeitungswerkzeug 221 angetrieben werden braucht. Das äußere Bearbeitungswerkzeug 221 ist über einen hier nicht gezeigten, gemeinsamen Werkzeugträger in x- und z-Richtung verstellbar. Das innere Bearbeitungswerkzeug ist in z-Richtung (in der Zeichnungsebene waagerecht) verstellbar. Außerdem kann die Exzenterachse gedreht werden, wodurch die Einschnitttiefe des inneren Bearbeitungswerkzeugs (x-Richtung) und damit die Breite und die Lage des betreffenden Seitenbrettes bezüglich des Baumstamms 226 eingestellt werden.

Die Figuren 14 und 15 zeigen zwei weitere Schemadarstellungen, anhand derer gegebenenfalls vorhandene Neigungswinkel der Bearbeitungswerkzeuge erläutert werden sollen. In Figur 14 ist ein Stamm 236 mit gefrästem Profil in Querschnitt zu erkennen. An jeder der vier Ecken ist jeweils ein doppeltes Eckprofil wie vorstehend erläutert ausgefräst. Hierzu werden vier Fräsköpfe eingesetzt. Entlang der senkrecht verlaufenden Linien, die die Eckprofile begrenzen, kann jeweils ein Seitenbrett S1a, S2a, S1b, S2b abgetrennt werden.

Beispielhaft ist hier ein Fräskopf 230 gezeigt mit einem äußeren und einem inneren Bearbeitungswerkzeug 231, 232. In Figur 15 ist derselbe Stamm 236 während der Bearbeitung gezeigt, wobei die Förderrichtung des Baumstamms 236 von links nach rechts verläuft. Die beiden Bearbeitungswerkzeuge können nun gegen die Förderrichtung um einem Winkel α, den sogenannten Neigungswinkel oder Sturz, geneigt sein. Dies hat den Zweck, ein Nachschneiden der auslaufenden Werkzeugseite an der bereits bearbeiteten Bearbeitungsfläche zu vermeiden. In Abhängigkeit von der Werkzeuggeometrie kann dieser Winkel vorgegeben sein, um eine möglichst plane Bearbeitungsfläche ohne Ausrisse zu erzeugen. Dieser Winkel, der in Figur 15 zur besseren Veranschaulichung übertrieben dargestellt ist und in der Praxis kaum mehr als wenige Zehntel Grad beträgt, kann sich für die beiden Bearbeitungswerkzeuge 231, 232 gegebenenfalls unterscheiden.

Verfahren zum Erzeugen von Schnittholz, bei denen die erfindungsgemäßen Fräsköpfe zum Einsatz kommen können, sind an sich bekannt. Ein Verfahren, bei dem ein Stamm zunächst zweiseitig angespant, dann gedreht und an den verbliebenden zwei Seiten angespant wird, ist beispielsweise aus der eingangs genannten EP 2 743 023 A1 bekannt, auf die zur Vermeidung unnötiger Wiederholungen vollinhaltlich Bezug genommen wird. Nach dem Spanen wird der Stamm wieder zurückgedreht und in einem Fräser ein erster Eckbereich ausgefräst und in einer Säge im Vorschnitt beiderseits je ein Seitenbrett abgetrennt. Durch den Einsatz erfindungsgemäßer Fräsköpfe der vorstehenden beschriebenen Art können bei diesem Verfahren nun pro Seite je zwei Seitenbretter individuell einstellbarer Breite und vorzugsweise auch individuell einstellbarer Dicke in einem einzigen Frässchritt und einem anschließenden Sägeschritt erfolgen.

Das beschriebene Verfahren sieht nach dem Abtrennen der Seitenbretter im Vorschnitt vor, dass der Stamm zurück in die Ausgangslage gedreht und weitere Eckbereiche für Seitenbretter im Nachschnitt ausgefräst werden. Der so profilierte Stamm wird dann bogenfolgend entsprechend seiner Krümmung durch eine Säge geführt, die sowohl die Seitenbretter entlang der gefrästen Eckbereiche abtrennt, als auch gleichzeitig die Hauptware des Stammes entsprechend der zuvor ermittelten Schnittlösung zerteilt. Auch bei dem zweiten Frässchritt vor dem Zerteilen in Haupt- und Seitenware im Nachschnitt können erfindungsgemäße Fräskopfe eingesetzt werden und so neben der Hauptware zwei Seitenbretter pro Seite in einem einzigen Frässchritt und nachfolgenden Sägeschritt erzeugt werden.

Ein weiteres bekanntes Verfahren ist in der DE 10 2022 132 324 A1 beschrieben, auf die hier ebenfalls vollinhaltlich Bezug genommen wird. Das dort beschriebene Verfahren kommt ohne Drehen des Stammes aus, indem mit aufeinanderfolgenden Spanern der Stamm vertikal und horizontal gespant wird. Anschließend erfolgt ein Fräsen erster Eckbereiche und ein Abtrennen erster Seitenbretter im Vorschnitt in horizontaler Richtung. Abschließend erfolgt ein zweites Fräsen von Eckbereichen und ein Sägen des Stammes in Haupt- und Seitenware in vertikaler Richtung. In beiden Fällen, sowohl zur Profilierung des Stammes vor dem Abtrennen der Vorschnittseitenware, als auch zum weiteren Profilieren des Stammes vor Zerteilung in Haupt- und Seitenware im Nachschnitt, können erfindungsgemäße Fräsköpfe zum Einsatz kommen, um jeweils zwei Vorschnittseitenbretter pro Seite und zwei weitere Seitenbretter pro Seite im Nachschnitt zu erzeugen.

## Patentansprüche

1. Fräskopf (10) zur Profilierung von Baumstämmen mit zwei rotierenden Bearbeitungswerkzeugen (12, 14), deren Rotationsachsen bis auf gegebenenfalls abweichende Neigungswinkel der Bearbeitungswerkzeuge (12, 14) parallel zueinander verlaufen, wobei die Bearbeitungswerkzeuge (12, 14) zur Erzeugung jeweils einer umfangseitigen und einer stirnseitigen Bearbeitungsfläche ausgebildet sind und die Lage der umfangsseitigen Bearbeitungsflächen der beiden Bearbeitungswerkzeuge (12, 14) in Bezug auf einen zu bearbeitenden Baumstamm unabhängig vom jeweils anderen Bearbeitungswerkzeug (12, 14) einstellbar ist,
wobei ein erstes der Bearbeitungswerkzeuge (12) direkt und das zweite Bearbeitungswerkzeug (14) über einen Exzenter (24) an einem gemeinsamen Werkzeugträger (22) gelagert sind, und bei dem die Lage der umfangsseitigen Bearbeitungsfläche des ersten Bearbeitungswerkzeugs (12) in Bezug auf einen zu bearbeitenden Baumstamm durch Verstellung des Werkzeugträgers (22) und die Lage der umfangsseitigen Bearbeitungsfläche des zweiten Bearbeitungswerkzeugs (14) in Bezug auf den zu bearbeitenden Baumstamm durch Verdrehung des Exzenters (24) oder des Werkzeugträgers (22) einstellbar ist.

2. Fräskopf (10) nach Anspruch 1, bei dem die beiden Bearbeitungswerkzeuge (12, 14) in Richtung ihrer Rotationsachsen gegeneinander verstellbar angeordnet sind, sodass auch die jeweilige Lage der stirnseitigen Bearbeitungsflächen in Bezug auf einen zu bearbeitenden Baumstamm (226, 236) unabhängig vom jeweils anderen Bearbeitungswerkzeug (12, 14) einstellbar ist.

3. Fräskopf (10) nach Anspruch 1 oder 2, bei dem durch den Exzenter (24) die Rotationsachsen der beiden Bearbeitungswerkzeuge (12, 14) parallel zueinander verlaufen, jedoch gegeneinander versetzt angeordnet sind, und durch Drehung des Exzenters (24) um eine Mittelachse die Lage der umfangsseitigen Bearbeitungsfläche des zweiten Bearbeitungswerkzeugs (14) einstellbar ist, wobei vorzugsweise Mittelachse und Drehachse des ersten Bearbeitungswerkzeugs identisch sind.

4. Fräskopf (10) nach einem der vorangehenden Ansprüche, bei dem das erste Bearbeitungswerkzeug (12) von einer Hohlwelle (16) getragen ist, die um den Exzenter (24) herum drehbar gelagert ist, insbesondere bei dem der Exzenter (24) von einer Exzenterwelle (24a) getragen wird, die innerhalb einer ersten Nabe (32) verläuft, an der die Hohlwelle (16) drehbar gelagert ist, vorzugsweise bei dem die Exzenterwelle (24a) mit der ersten Nabe (32) drehfest jedoch axial verschieblich gekoppelt.

5. Fräskopf (10) nach Anspruch 4, bei der der Exzenter 24 einen zylindrischen Kopfbereich (24b) aufweist, der gegenüber der Exzenterwelle (24a) versetzt angeordnet und die Drehachse des zweiten Bearbeitungswerkzeugs (14) durch die Mittelachse des zylindrischen Kopfbereich (24b) verläuft.

6. Fräskopf (10) nach einem der vorangehenden Ansprüche, bei dem der Drehantrieb der beiden Bearbeitungswerkzeuge (12, 14) über ein gemeinsames Antriebsaggregat (20) erfolgt und die Bearbeitungswerkzeuge (12, 14) über ein innerhalb des Exzenters (24) untergebrachtes Getriebe (40) rotatorisch miteinander gekoppelt sind.

7. Fräskopf (10) nach Anspruch 6, bei dem das Getriebe (40) einen Hohlradflansch (41) mit einer Innenverzahnung aufweist, der mit der Hohlwelle (16) verbunden ist, und ein Zahnrad (42) in die Innenverzahnung eingreift, welches über eine Getriebewelle (43) ein zweites Hohlrad (45) antreibt, das mit einer zweiten Nabe (36) verbunden ist, welche das zweite Bearbeitungswerkzeug (14) trägt.

8. Fräskopf (10) nach einem der vorangehenden Ansprüche, bei dem der Drehantrieb der beiden Bearbeitungswerkzeuge (12, 14) synchronisiert erfolgt, wobei die Bearbeitungswerkzeuge (12, 14) jeweils in Werkzeugsegmente (12a, 12b, 12c, 14a, 14b, 14c) unterteilt sind und die Werkzeugsegmente (12a, 12b, 12c, 14a, 14b, 14c) der beiden Bearbeitungswerkzeuge (12, 14) einander kämmen.

9. Fräskopf (10) nach Anspruch 8, bei dem die Winkelgeschwindigkeiten der beiden Bearbeitungswerkzeuge (12, 14) im umgekehrten Verhältnis zu der Anzahl an Werkzeugsegmenten (12a, 12b, 12c, 14a, 14b, 14c) je Bearbeitungswerkzeug (12, 14) stehen.

10. Fräskopf (10) nach einem der vorangehenden Ansprüche, bei dem die beiden Bearbeitungswerkzeuge (12, 14) unterschiedliche Durchmesser aufweisen und die Drehachse des zweiten, durchmesserkleineren Bearbeitungswerkzeugs (14) innerhalb der Querschnittsfläche des ersten, durchmessergrößeren Bearbeitungswerkzeugs (12) und zu dessen Drehachse versetzt verläuft.

11. Fräskopf (10) nach einem der vorangehenden Ansprüche, bei dem die Werkzeugsegmente (12a, 12b, 12c, 14a, 14b, 14c) der beiden Bearbeitungswerkzeuge (12, 14) jeweils mindestens ein umfangsseitig angeordnetes Hackmesser (13a, 15a) sowie ein stirnseitig angeordnetes Kreissägesegment (13b, 15b) umfassen.

12. Verfahren zum Erzeugen von Schnittholz (S1a, S2a, S1b, S2b) von einem Baumstamm (206, 226, 236), bei dem der Baumstamm (206, 226, 236) zunächst vierseitig angespant, anschließend Eckbereiche ausgefräst und mittels einer Säge durch die ausgefrästen Eckbereiche begrenzte Seitenbretter (S1a, S2a, S1b, S2b) abgetrennt werden, wobei in dem Frässchritt unter Verwendung von Fräsköpfen (10, 100; 200, 220, 230) nach einem der vorangehenden Ansprüche gestufte Eckbereiche ausgefräst werden und in dem Sägeschritt zwei durch die gestufte Eckbereiche begrenzte Seitenbretter (S1a, S2a, S1b, S2b) an jeder Seite des Baumstammes (226, 236) abgetrennt werden, und wobei für jeden Baumstamm (226, 236) die Lage zumindest der umfangsseitigen Bearbeitungsflächen (207, 208) der beiden Bearbeitungswerkzeuge (12, 14; 201, 202; 231, 232) in Bezug auf den zu bearbeitenden Baumstamm (226, 236) unabhängig vom jeweils anderen Bearbeitungswerkzeug (12, 14; 112, 114; 201, 202; 231, 232) eingestellt wird, wobei ein erstes der Bearbeitungswerkzeuge (12) direkt und das zweite Bearbeitungswerkzeug (14) über einen Exzenter (24) an einem gemeinsamen Werkzeugträger (22) gelagert sind, und bei dem die Lage der umfangsseitigen Bearbeitungsfläche des ersten Bearbeitungswerkzeugs (12) in Bezug auf einen zu bearbeitenden Baumstamm durch Verstellung des Werkzeugträgers (22) und die Lage der umfangsseitigen Bearbeitungsfläche des zweiten Bearbeitungswerkzeugs (14) in Bezug auf den zu bearbeitenden Baumstamm durch Verdrehung des Exzenters (24) oder des Werkzeugträgers (22) eingestellt wird.

13. Verfahren nach Anspruch 12, bei dem der Baumstamm (226, 236) vor und/oder nach dem Spanen optisch dreidimensional Vermessen und anhand der Vermessungsdaten eine optimierte Schnittlösung ermittelt wird, welche die Seitenbretter (S1a, S2a, S1b, S2b) umfasst, und bei dem die Einstellung der Lage der umfangsseitigen Bearbeitungsflächen der Fräsköpfe (10, 220, 230) auf die für die Seitenbretter (S1a, S2a, S1b, S2b) in der Schnittlösung ermittelten Maße erfolgt.

14. Verfahren nach Anspruch 13, bei dem der Baumstamm (226, 236) mittels verstellbarer Transport- und Führungswalzen seinem Krümmungsverlauf folgend durch die Säge geführt wird und die Fräsköpfe (10, 220, 230) während des Durchlaufs des Baumstammes (226, 236) derart mitgeführt werden, dass die entstehende Fräskontur dem Verlauf der im Rahmen der Schnittlösung ermittelten Seitenbretter (S1a, S2a, S1b, S2b) entspricht.

15. Verfahren nach einem der Ansprüche 12 bis 14, bei dem der Frässchritt entweder vor Abtrennen von Seitenbrettern im Vorschnitt, oder vor Zerteilen des Stammes in Haupt- und Seitenware im Nachschnitt oder nacheinander in beiden Fällen ausgeführt wird.
